# EUROPÄISCHE PATENTSCHRIFT

(11) **EP 2 862 681 B1**
(45) Veröffentlichungstag und Bekanntmachung des Hinweises auf die Patenterteilung: **17.01.2018**
(21) Anmeldenummer: 13188753.1
(22) Anmeldetag: 15.10.2013
(51) Int. Cl.: B26B 13/04

(54) **Vorrichtung zum Zerteilen von Werkstücken**
Device for dividing workpieces
Dispositif de découpe de pièces à usiner

(43) Veröffentlichungstag der Anmeldung: 22.04.2015
(73) Patentinhaber: Gedore-Werkzeugfabrik GmbH & Co. KG, 42899 Remscheid (DE)
(72) Erfinder: Spahlinger, Heinz-Uwe, 42899 Remscheid (DE)
(74) Vertreter: Rausch Wanischeck-Bergmann Brinkmann

(56) Entgegenhaltungen:
- DE-C- 8 651
- FR-A- 366 348
- FR-A- 964 042
- US-A- 2 529 949
- US-A- 2 745 177
- US-A1- 2001 025 422
- US-A1- 2006 130 343
- US-A1- 2008 184 566

## Beschreibung

Die Erfindung betrifft eine Vorrichtung zum Zerteilen von Werkstücken mit einem ersten und einem zweiten Zangenschenkel, die mittels eines Bolzens in einem Kreuzungsbereich verschwenkbar miteinander verbunden sind, wobei auf einer ersten Seite des Kreuzungsbereichs ein Zangenmaul und auf der zweiten Seiten des Kreuzungsbereichs zwei Griffabschnitte angeordnet sind, wobei im Bereich des Zangenmauls zumindest eine Schneide auswechselbar an einem Zangenschenkel befestigt ist, wobei der Zangenschenkel eine, Aufnahme für die Schneide aufweist, in der die Schneide in zumindest zwei rechtwinklig zueinander verlaufenden Bewegungsrichtungen formschlüssig festgelegt ist, wobei die Schneide aus einem Grundkörper mit zwei im Wesentlichen parallel zueinander verlaufenden Hauptflächen und einem Schneidenbereich besteht, und wobei der Grundkörper zumindest eine Bohrung aufweist. Die Erfindung betrifft ferner eine Schneide für eine Vorrichtung zum Zerteilen von Werkstücken, bestehend aus einem Grundkörper und einem Schneidenbereich, wobei der Grundkörper zwei im Wesentlichen parallel zueinander verlaufende Hauptflächen aufweist.

Derartige Vorrichtungen sind aus dem Stand der Technik in vielfältiger Ausgestaltung bekannt. So beschreibt beispielsweise die DE 199 08 153 A1 eine solche Vorrichtung in Form einer Zange, wobei der eine Zangenarm am arbeitsendseitigen Abschnitt eine wechselbare Klinge trägt, die durch Aufeinanderzubewegen der beiden Griffabschnitte der Zangenarme gegen einen Ambos des beidendseitigen Abschnitts des anderen Zangenarmes tritt. Es sind aber auch solche Zangen bekannt, bei denen beide Zangenschenkel oder Zangenarme eine Schneide aufweisen, die beim Zerteilen eines Werkstücks, beispielsweise eines Drahtseils in einem Teilbereich aneinander vorbeigeführt werden, so dass eine scherenartige Bewegung ausgeführt wird. In Abhängigkeit der Härte des zu zerteilenden Werkstücks kommt es hier oftmals zu einer Verschwenkung zumindest einer Schneide, so dass das Werkstück aus seiner ursprünglichen, mit seiner Manteloberfläche rechtwinklig zur Schneide ausgerichteten Stellung verschwenkt wird, so dass die Schneide unter einem Winkel abweichend von 90 Grad zur Oberfläche des Werkstücks auf das Werkstück auftritt und den Schneidvorgang nicht mehr ausführen kann. Vielmehr resultiert aus einer solchen Verschwenkung eine hohe Belastung der Schneide bzw. auch des Bolzens, der die beiden Zangenschenkel im Kreuzungsbereich verschwenkbar miteinander verbindet.

In der Regel sind die auswechselbaren Schneiden mittels einer Schraube mit dem Zangenschenkel verbunden. Eine derartige Schraubverbindung weist aber keine ausreichende Festigkeit auf, so dass sich die Schneide beim Zerteilvorgang relativ zum Zangenschenkel bewegen kann, wodurch ebenfalls die voranstehend beschriebenen Fehler auftreten.

Die Befestigung der Schneide mit einer Schraube führt daher nicht zu einem dauerhaft passgenauen und exakten Ansitzen der Schneide am Zangenschenkel, so dass sich das zu zerteilende Werkstück querstellen kann und bei einer schräg angreifenden Kraftbeaufschlagung der jeweiligen Schneide diese vom zugehörigen Zangenschenkel und damit auch im Verhältnis zur gegenüberliegenden Schneide abhebt. Infolge dessen kommt es zu einer Spaltausbildung zwischen den beiden Schneiden, so dass ein bestimmungsgemäßes Durchtrennen des zwischen den beiden Schneiden eingeklemmten Drahtseils nicht mehr möglich ist.

Eine gattungsgemäße Vorrichtung ist ferner aus der US 2 745 177 bekannt. Die Schneide weist zu diesem Zweck an einem dem Zangenmaul zugewandten Ende eine Bohrung zum Durchgriff einer Schraube und einen Stift auf, der sich über die beiden Seitenflächen der Schneide erstreckt und in korrespondierenden Aufnahmen im Zangenschenkel geführt ist. Nachteil dieser Ausgestaltung ist, dass mit einem unbeabsichtigten Lösen der Schraube die Schneide um den Stift verschwenkbar ist, so dass eine Schneidungenauigkeit entstehen kann. Des Weiteren werden die beim Schneiden auftretenden Kräfte vollständig auf die Schraube übertragen.

Eine weitere Vorrichtung zum Zerteilen von Werkstücken ist aus der US 2 529 949 A bekannt. Diese Vorrichtung verwendet Schneide mit einer Schneidkante, die sich im Übergangsbereich einer Hauptfläche zu einer rechtwinklig dazu ausgerichteten Stirnfläche eines Schneidenkörpers befindet. Ferner weist der Schneidenkörper in seiner Hauptfläche eine im Querschnitt V-förmige Ausnehmung auf, in die bei eingesetztem Schneidenkörper eine Haltelement eines Zangenschenkels eingreift.

Ausgehend von diesem Stand der Technik liegt der Erfindung die **Aufgabe** zugrunde, eine gattungsgemäße Vorrichtung derart weiterzubilden, dass die voranstehend dargestellten Probleme vermieden werden und insbesondere eine zufriedenstellende Schneidwirkung über einen längeren Zeitraum sichergestellt ist.

Die **Lösung** dieser Aufgabenstellung sieht vor, dass der Grundkörper eine antiparallel zu den Hauptflächen verlaufende Schrägfläche aufweist, die bei in die Aufnahme eingesetzter Schneide derart an einer Fläche der Aufnahme zur Anlage kommt, dass die Schneide bis zu einem bestimmten Bereich in die Aufnahme einschiebbar ist und dort verkeilt.

Bei der erfindungsgemäßen Vorrichtung ist daher vorgesehen, dass die Schneide in zwei rechtwinklig zueinander angeordneten Achsenrichtungen in ihrer Lage fixiert ist, so dass die durch den Zerteilvorgang auf die Schneide auftreffenden Kräfte nicht über die Schraubverbindung in den Zangenschenkel, sondern über die Festlegung der Schneide in der Aufnahme des Zangenschenkels in diesen eingeleitet werden. Hierbei hat es sich insbesondere als vorteilhaft erwiesen, eine der festgelegten Bewegungsrichtungen parallel zur Kraftbeaufschlagung der Schneide auszurichten und die zweite festgelegte Bewegungsrichtung derart zu wählen, dass es sich hierbei um die Bewegungsrichtung parallel zur Längsachsenrichtung der Befestigungsschraube handelt.

Nach einem weiteren Merkmal der Erfindung ist vorgesehen, dass die Aufnahme als eine sich rechtwinklig zur Längsachse des Bolzens im Kreuzungsbereich erstreckende Einschuböffnung ausgebildet ist. Diese Ausgestaltung hat den Vorteil, dass eine solche Einschuböffnung passgenau auf die geometrische Ausgestaltung der Schneide ausgelegt werden kann. Die Schneide wird dann maßgenau geführt und es können auch nur für die entsprechende Vorrichtung geeignete Schneiden verwendet werden, so dass fehlerhafte Funktionen aufgrund falscher Schneiden ausgeschlossen werden können.

Es ist gemäß einem weiteren Merkmal der Erfindung vorgesehen, dass die Schneide im Bereich der Aufnahme mit einem Zangenschenkel verschraubt ist. Grundsätzlich könnte auch eine ausschließlich verrastende Befestigung der Schneide am Zangenschenkel vorgesehen sein. Eine Verschraubung erhöht aber die Sicherheit gegen ein unbeabsichtigtes Herausrutschen der Schneide aus der Aufnahme.

Es ist ferner vorgesehen, dass die Schneide aus einem Grundkörper mit im Wesentlichen parallelzueinander verlaufenden Hauptflächen und einem Schneidenbereich besteht, wobei der Grundkörper zumindest eine Bohrung und eine antiparallel zu den Hauptflächen verlaufende Schrägfläche aufweist. Die Schrägfläche ermöglicht es, das Einschieben der Schneide in die Aufnahme zu erleichtern und gleichzeitig eine ausreichende Sicherung der Schneide gegen ein unbeabsichtigtes Herausrutschen aus der Aufnahme zu gewährleisten. Gleichzeitig dient die Schrägfläche auch dazu, dass die Schneide bis zu einem bestimmten Bereich in die Aufnahme hineingeschoben werden kann und dort verkeilt.

Nach einem weiteren Merkmal der Erfindung ist vorgesehen, dass jeder Zangenschenkel eine Schneide aufweist, die auswechselbar in jeweils eine Aufnahme des jeweiligen Zangenschenkels angeordnet ist. Hierdurch wird die Wirkungsweise der erfindungsgemäßen Vorrichtung deutlich verbessert.

Eine Weiterbildung dieser Ausführungsform sieht vor, dass die Schneiden zu scherenden Belastung des Werkstücks aneinander vorbeiführbar sind.

Weiterhin ist vorgesehen, dass die beiden Zangenschenkel über ein Rastelement relativ zueinander festsetzbar sind. Das Festsetzen der beiden Zangenschenkel erfolgt in der Regel bei geschlossenem Zangenmaul, so dass die beiden Schneiden nicht offenzugänglich sind und damit ein Verletzungsrisiko darstellen. Es wird also die Verschwenkbewegung der beiden Zangenschenkel zueinander gesperrt. Hierzu hat sich ein Halbrundkerbnagel mit einem kopfseitigen Verschlussrad als geeignet erwiesen, wobei das kopfseitig angeordnete Verschlussrad unter Tellerfedervorspannung steht.

Hinsichtlich einer erfindungsgemäßen Schneide ist als **Lösung** der voranstehend dargestellten Aufgabe vorgesehen, dass der Grundkörper zwei im Wesentlichen parallel zueinander verlaufende Hauptflächen und eine antiparallel zu den Hauptflächen verlaufende, das Einschieben in eine Aufnahme erleichternde und eine ausreichende Sicherung gegen unbeabsichtigtes Herausrutschen aus der Aufnahme gewährleistende Schrägfläche aufweist, dass Schrägfläche und Schneidenbereich ausgehend von einer Hauptfläche in entgegengesetzte Richtungen abfallend ausgerichtet sind, dass der Grundkörper im Wesentlichen L-förmig ausgebildet ist und einen ersten Schenkel und einen zweiten Schenkel aufweist, wobei entlang einer Außenkante des zweiten Schenkels der Schneidenbereich angeordnet ist und dass über die Schrägfläche der Grundkörper in der Aufnahme an einer Fläche der Aufnahme zur Anlage kommt und in der Aufnahme verkeilbar ist.

Wie bereits voranstehend ausgeführt, hat diese Ausgestaltung den Vorteil, dass die erfindungsgemäße Schneide in einfacher Weise in eine entsprechende Aufnahme lagegenau eingeführt werden kann, wobei der Grundkörper mit einer Hauptfläche auf einer Führungsfläche der Aufnahme aufliegt und die Aufnahme eine mit der Schrägfläche in Kontakt zu bringende Kontaktfläche aufweist. Der Grundkörper wird in die Aufnahme eingeführt, bis die Schrägfläche im Wesentlichen vollflächig an der entsprechenden Kontaktfläche anliegt. Dies kann durch eine Schubbewegung der Schneide in die Aufnahme ausgeführt werden. Die Schneide ist hierdurch lagegenau in der Aufnahme angeordnet und insbesondere und zumindest durch zwei rechtwinklig zueinander verlaufende Bewegungsrichtungen formschlüssig festlegbar. Diese Ausgestaltung macht einen entsprechenden Grundkörper sehr gut handhabbar und durch die Formgebung eines L kann auch eine Orientierung des Grundkörpers relativ zur Aufnahme vorgegeben werden, so dass das Einsetzen der Schneide in die Aufnahme auch ohne Vorkenntnisse fehlerfrei erfolgen kann. Es kann daher auch von Laien in einfacher Weise ausgeführt werden.

Nach einem weiteren Merkmal der Erfindung ist vorgesehen, dass der Grundkörper zumindest eine Bohrung aufweist, die der Aufnahme einer Schraubverbindung dient, so dass die Schneide in der Aufnahme formschlüssig festlegbar ist.

Vorzugsweise sind Schrägfläche und Schneidenbereich ausgehend von einer Hauptfläche in entgegengesetzte Richtungen abfallend ausgerichtet. Durch diese Ausgestaltung ist im Schneidenbereich die Möglichkeit gegeben, diesen oberhalb der Schneidfläche als Fingeransatz zu nutzen, um die Schneide in die Aufnahme einzuschieben und dabei Verletzungen zu vermeiden.

Eine bevorzugte Ausführungsform der Schneide sieht weiterhin vor, dass der Schneidenbereich konkav ausgebildet ist. Durch diese Ausgestaltung wird der Vorteil erzielt, dass der Schneidenbereich bei einem im Querschnitt kreisrunden Werkstück möglichst über eine große Kontaktfläche in Längenrichtung am Werkstück anliegt, so dass der Schneidvorgang vereinfacht ist.

Schließlich ist vorgesehen, dass eine Stirnfläche des zweiten Schenkels kreisbogenförmig, insbesondere halbkreisförmig ausgebildet ist. Diese Ausgestaltung hat den Vorteil, dass bei einer entsprechenden Ausgestaltung der Aufnahme eine automatisierte Zentrierung und damit eine lagegenaue Anordnung der Schneide in der Aufnahme erfolgt.

Weitere Merkmale und Vorteile der Erfindung ergeben sich aus der nachfolgenden Beschreibung der zugehörigen Zeichnungen, in der eine bevorzugte Ausführungsform einer erfindungsgemäßen Vorrichtung dargestellt ist. In der Zeichnung zeigen:
- Figur 1: eine Vorrichtung zum Zerteilen von Werkstücken in Form einer Zange in Ansicht;
- Figur 2: die Vorrichtung gemäß Figur 1 in Seitenansicht;
- Figur 3: die Vorrichtung gemäß den Figuren 1 und 2 in Frontansicht;
- Figur 4: die Vorrichtung gemäß den Figuren 1 bis 3 in Detailansicht bei geöffnetem Zangenmaul;
- Figur 5: einen Teil der Vorrichtung gemäß den Figuren 1 bis 4 in Ansicht;
- Figur 6: die Vorrichtung gemäß Figur 5 in geschnitten dargestellter Ansicht entlang der Schnittline VI-VI in Figur 5;
- Figur 7: eine Schneide für die Vorrichtung gemäß den Figuren 1 bis 6 in Ansicht;
- Figur 8: die Schneide gemäß Figur 7 in geschnitten dargestellter Seitenansicht entlang der Schnittlinie VIII-VIII in Figur 7;
- Figur 9: die Schneide gemäß den Figuren 7 und 8 in Seitenansicht:
- Figur 10: die Schneide gemäß Figur 9 in einer geschnitten dargestellten Seitenansicht entlang der Schnittlinie X-X in Figur 9.

In den Figuren 1 bis 6 ist eine erfindungsgemäße Vorrichtung zum Zerteilen von Werkstücken in Form einer Zange 1 dargestellt. Die Zange 1 besteht aus einem ersten Zangenschenkel 2 und einem zweiten Zangenschenkel 3. In einem Kreuzungsbereich 4 sind die beiden Zangenschenkel 2,3 verschwenkbar miteinander verbunden. Hierzu ist ein Bolzen 5 vorgesehen, der korrespondierende Bohrungen in den beiden Zangenschenkeln 2, 3 durchgreift.

Auf der einen Seite des Kreuzungsbereichs 4 ist ein Zangenmaul 6 (Figur 4) und auf der zweiten Seite des Kreuzungsbereichs 4 zwei Griffabschnitte 7 ausgebildet, wobei die Griffabschnitte 7 aus freien Enden der Zangenschenkel 2,3 bestehen, welche mit einem Kunststoffüberzug 8 versehen sind.

Im Bereich des Zangenmauls 6 sind Aufnahmen ausgebildet, die der Aufnahme jeweils einer Schneide 9 dienen, wobei die Schneiden 9 jeweils mit einer Schraubverbindung 10 mit dem Zangenschenkel 2, 3 verbunden sind, so dass die Schneiden 9 in einfacher Weise von den Zangenschenkeln 2, 3 demontierbar und damit auswechselbar sind.

Desweiteren ist insbesondere in den Figuren 1 und 4 ein Rastelement 11 zu erkennen, mit welchem die beiden Zangenschenkel 2, 3 relativ zueinander festsetzbar sind, nämlich in der in Figur 1 dargestellten geschlossenen Stellung des Zangenmauls 6. Das Rastelement 11 kann beispielsweise aus einem Halbrundkerbnagel bestehen, der kopfseitig ein Verschlussrad trägt, welches unter Vorspannung einer Tellerfeder steht.

In den Figuren 5 und 6 ist die Ausgestaltung der Aufnahme 8 detaillierter dargestellt. Zu erkennen ist, dass die Aufnahme 8 im Querschnitt U-förmig ausgebildet ist und aus einer Auflagefläche 12 sowie einem die Auflagefläche 12 begrenzenden Kragen 13 besteht, wobei der Kragen 13 einen Schenkel der im Querschnitt U-förmigen Aufnahme 8 ausbildet. Desweiteren ist zu erkennen, dass der Kragen 13 ein zur Öffnung der Aufnahme 8 ausgerichtetes Ende 14 aufweist, welches eine zur Auflagefläche 12 geneigte Fläche 15 aufweist.

Im Bereich der Auflagefläche 12 ist eine Bohrung 16 angeordnet, die der Aufnahme der Schraubverbindung 10 dient. In Figur 6 ist zu erkennen, dass die Bohrung 16 sich zur Außenfläche des ersten Zangenschenkels 2 erweitert, so dass die in die Bohrung 16 einzusetzende Hauptverbindung 10 in den erweiterten Bereich eindringen kann, so dass eine derartige Schraubverbindung 10 bündig mit der Oberfläche des Zangenschenkels 2 abschließt.

In den Figuren 7 bis 10 ist die Schneide 9 detailliert dargestellt. Die Schneide 9 besteht aus einem Grundkörper 17 mit zwei im Wesentlichen parallel zueinander verlaufenden Hauptflächen 18 und einem Schneidenbereich 19, der einstückig mit dem Grundkörper 17 ausgebildet sein kann. Der Grundkörper 17 weist eine Bohrung 20 auf, die der Aufnahme der Schraubverbindung 10 und damit der Fixierung der Schneide 9 in der Aufnahme 8 des Zangenschenkels 2, 3 dient. Desweiteren weist der Grundkörper 17 eine Schrägfläche 21 auf, die bei in die Aufnahme 8 eingesetzter Schneide 9 an der Fläche 15 der Aufnahme 8 zur Anlage kommt.

Der Grundkörper 17 ist gemäß Figur 7 L-förmig ausgebildet und hat demzufolge einen ersten Schenkel 22 und einen zweiten Schenkel 23. Der erste Schenkel 22 weist eine Stirnfläche 24 auf, die konvex ausgebildet ist, so dass sich eine abgerundete Stirnfläche 24 des ersten Schenkels 22 ergibt. Diese Stirnfläche 24 ist entsprechend dem geschlossenen Ende der Aufnahme 8 ausgebildet, so dass der erste Schenkel 22 mit der Stirnfläche 24 mit einem großen Flächenbereich an dem geschlossenen Ende der Aufnahme 8 anliegt und formschlüssig gehalten ist. Desweiteren liegt die Schrägfläche 21 bei in die Aufnahme 8 eingesetzter Schneide 9 an der Auflagefläche 15 an, so dass auch hier eine formschlüssige Befestigung in Längsachsenrichtung der nicht mehr dargestellten Schraubverbindung 10 gegeben ist. Demzufolge ist die Schneide 9 in zwei rechtwinklig zueinander verlaufenden Bewegungsrichtungen innerhalb der Aufnahme 8 formschlüssig festgelegt und durch die Schraubverbindung 10 fixiert.

Der Schneidenbereich 19 ist relativ zu den Hauptflächen 18 unter einem Winkel abweichend von 90 Grad verlaufend ausgerichtet, so dass auch der Schneidenbereich schräg zu den Hauptflächen 18 verlaufend ausgerichtet ist. Desweiteren ist der Schneidenbereich 19 konkav ausgebildet, so dass sich bei bestimmungsgemäßer Handhabung der Zange 1 eine sehr große Anlagelinie des Schneidenbereichs 19 an dem zu zertrennenden Werkstück ergibt. Desweiteren ist erkennbar, dass der Schneidenbereich 19 sich entlang einer Außenkante 25 des zweiten Schenkels 23 verläuft.

### Bezugszeichen:

- 1: Zange
- 2: Zangenschenkel
- 3: Zangenschenkel
- 4: Kreuzungsbereich
- 5: Bolzen
- 6: Zangenmaul
- 7: Griffabschnitt
- 8: Aufnahme
- 9: Schneide
- 10: Schraubverbindung
- 11: Rastelement
- 12: Auflagefläche
- 13: Kragen
- 14: Ende
- 15: Fläche
- 16: Bohrung
- 17: Grundkörper
- 18: Hauptfläche
- 19: Schneidebereich
- 20: Bohrung
- 21: Schrägfläche
- 22: Schenkel (1)
- 23: Schenkel (2)
- 24: Stirnfläche
- 25: Außenkante

## Patentansprüche

1. Vorrichtung zum Zerteilen von Werkstücken (1) mit einem ersten und einem zweiten Zangenschenkel (2, 3) die mittels eines Bolzens (5) in einem Kreuzungsbereich (4) verschwenkbar miteinander verbunden sind, wobei auf einer ersten Seite des Kreuzungsbereichs ein Zangenmaul (6) und auf der zweiten Seite des Kreuzungsbereichs zwei Griffabschnitte (7) angeordnet sind, wobei im Bereich des Zangenmauls zumindest eine Schneide (9) auswechselbar an einem Zangenschenkel befestigt ist, wobei der Zangenschenkel (2, 3) eine Aufnahme (8) für die Schneide (9) aufweist, in der die Schneide (9) in zumindest zwei rechtwinklig zueinander verlaufenden Bewegungsrichtungen formschlüssig festgelegt ist, wobei die Schneide (9) aus einem Grundkörper (17) mit zwei im Wesentlichen parallel zueinander verlaufenden Hauptflächen (18) und einem Schneidenbereich (19) besteht, und wobei der Grundkörper (17) zumindest eine Bohrung (20) aufweist,
**dadurch gekennzeichnet, dass** der Grundkörper (17) eine antiparallel zu den Hauptflächen (18) verlaufende Schrägfläche (21) aufweist, die bei in die Aufnahme (8) eingesetzter Schneide (9) derart an einer Fläche (15) der Aufnahme (8) zur Anlage kommt, dass die Schneide (9) bis zu einem bestimmten Bereich in die Aufnahme (8) einschiebbar ist und dort verkeilt.

2. Vorrichtung nach Anspruch 1, **dadurch gekennzeichnet, dass** die Aufnahme (8) als eine sich rechtwinklig zur Längsachse des Bolzens (5) im Kreuzungsbereich (4) erstreckende Einschuböffnung ausgebildet ist.

3. Vorrichtung nach Anspruch 1 oder 2, **dadurch gekennzeichnet, dass** die Schneide (9) im Bereich der Aufnahme (8) mit dem Zangenschenkel (2, 3) verschraubt ist.

4. Vorrichtung nach einem der Ansprüche 1 bis 3, **dadurch gekennzeichnet, dass** jeder Zangenschenkel (2, 3) eine Schneide (9) aufweist, die auswechselbar in jeweils einer Aufnahme (8) des jeweiligen Zangenschenkels (2, 3) angeordnet sind.

5. Vorrichtung nach Anspruch 4, **dadurch gekennzeichnet, dass** die Schneiden (9) zur scherenden Belastung des Werkstücks aneinander vorbeiführbar sind.

6. Vorrichtung nach einem der Ansprüche 1 bis 5, **dadurch gekennzeichnet, dass** die beiden Zangenschenkel (2, 3) über ein Rastelement (11) relativ zueinander festsetzbar sind.

7. Schneide für eine Vorrichtung zum Zerteilen von Werkstücken, insbesondere für eine Vorrichtung nach einem der Ansprüche 1 bis 6, bestehend aus einem Grundkörper und einem Schneidenbereich, wobei der Grundkörper (17) zwei im Wesentlichen parallel zueinander verlaufende Hauptflächen (18) aufweist, **dadurch gekennzeichnet, dass** der Grundkörper (17) eine antiparallel zu den Hauptflächen (18) verlaufende, das Einschieben in eine Aufnahme (8) erleichternde und eine ausreichende Sicherung gegen unbeabsichtigtes Herausrutschen aus der Aufnahme (8) gewährleistende Schrägfläche (21) aufweist, dass Schrägfläche (21) und Schneidenbereich (19) ausgehend von einer Hauptfläche (18) in entgegengesetzte Richtungen abfallend ausgerichtet sind, dass der Grundkörper (17) im Wesentlichen L-förmig ausgebildet ist und einen ersten Schenkel (22) und einen zweiten Schenkel (23) aufweist, wobei entlang einer Außenkante (25) des zweiten Schenkels (23) der Schneidenbereich (19) angeordnet ist, und dass über die Schrägfläche (21) der Grundkörper (17) in der Aufnahme (8) an einer Fläche (15) der Aufnahme (8) zur Anlage kommt und in der Aufnahme (8) verkeilbar ist.

8. Schneide nach Anspruch 7, **dadurch gekennzeichnet, dass** der Grundkörper (17) zumindest eine Bohrung (20) aufweist.

9. Schneide nach einem der Ansprüche 7 bis 8, **dadurch gekennzeichnet, dass** der Schneidenbereich (19) konkav ausgebildet ist.

10. Schneide nach einem der Ansprüche 7 bis 9, **dadurch gekennzeichnet, dass** eine Stirnfläche (24) des ersten Schenkels (22) kreisbogenförmig, insbesondere halbkreisförmig ausgebildet ist.

## Claims

1. A device for dividing workpieces (1)
comprising a first and a second tong limb (2, 3)
which are connected to each other in a pivoting manner by means of a bolt (5) in a crossing area (4), wherein tong jaws (6) are arranged on a first side of the crossing area and two grip sections (7) are arranged on the second side of the crossing area, wherein in the area of the tong jaws at least one blade (9) is fixed in an exchangeable manner on a tong limb, wherein the tong limb (2, 3) comprises a receiving space (8) for the blade (9), in which the blade (9) is positively fixed in at least two movement directions that extend at right angles to each other, wherein the blade (9) consists of a base body (17) having two main surfaces (18) which essentially extend parallel to each other and a blade area (19), and wherein the base body (17) at least comprises one bore (20),
**characterized in that** the base body (17) comprises a sloping surface (21) that extends in an antiparallel manner with respect to the main surfaces (18) and that, if the blade (9) is inserted into the receiving space (8), will get resting on a surface (15) of the receiving space (8), such that the blade (9) can be inserted into the receiving space (8) until a certain area and will become wedged there.

2. A device according to claim 1, **characterized in that** the receiving space (8) is designed as an insertion opening that extends at right angles to the longitudinal axis of the bolt (5) in the crossing area (4).

3. A device according to claim 1 or 2, **characterized in that** the blade (9) is screwed with the tong limb (2, 3) in the area of the receiving space (8).

4. A device according to one of the claims 1 through 3, **characterized in that** each tong limb (2, 3) comprises a blade (9) which are arranged in an exchangeable manner in respectively one receiving space (8) of the respective tong limb (2, 3).

5. A device according to claim 4, **characterized in that** the blades (9) can be passed along each other for the shearing load of the workpiece.

6. A device according to one of the claims 1 through 5, **characterized in that** the two tong limbs (2, 3) can be fixed with respect to each other via a snap-in element (11).

7. A blade for a device for dividing workpieces, in particular for a device according to one of the claims 1 through 6, consisting of a base body and a blade area, wherein the base body (17) comprises two main surfaces (18) which essentially extend parallel to each other, **characterized in that** the base body (17) comprises a sloping surface (21) that extends in an antiparallel manner with respect to the main surfaces (18), simplifies the insertion into a receiving space (8) and assures a sufficient protection against an unintended slipping out of the receiving space (8), that the sloping surface (21) and the blade area (19) are oriented such that they slope down in opposite directions starting from a main surface (18), that the base body (17) is essentially L-shaped and comprises a first leg (22) and a second leg (23), wherein the blade area (19) is arranged along an outer edge (25) of the second leg (23), and that the base body (17) in the receiving space (8) gets resting against a surface (15) of the receiving space (8) by means of the sloping surface (21) and can be wedged in the receiving space (8).

8. A blade according to claim 7, **characterized in that** the base body (17) comprises at least one bore (20).

9. A blade according to one of the claims 7 through 8, **characterized in that** the blade area (19) is concavely shaped.

10. A blade according to one of the claims 7 through 9, **characterized in that** a front face (24) of the first leg (22) is shaped like a circular arc, in particular like a semi-circle.

## Revendications

1. Dispositif pour diviser des pièces à usiner (1),
comprenant une première et une deuxième branches de pince (2, 3),
qui sont reliées l'une à l'autre de manière pivotant par moyen d'un boulon (5) dans une zone de croisement (4), dans lequel des mâchoires de pince (6) sont disposées sur un premier côté de la zone de croisement et deux parties de poignée (7) sont disposées sur le deuxième côté de la zone de croisement, au moins un tranchant (9) étant fixé de manière échangeable sur une branche de pince dans la zone des mâchoires de pince, la branche de pince (2, 3) comprenant un logement (8) pour le tranchant (9), dans lequel le tranchant (9) est fixé par complémentarité de forme dans au moins deux directions de mouvement, qui s'étendent à angle droit l'une par rapport à l'autre, le tranchant (9) consistant en un corps de base (17) comprenant deux surfaces principales (18) essentiellement parallèles l'une à l'autre et en une zone de tranchants (19), et le corps de base (17) comprenant au moins un trou de forage (20),
**caractérisé en ce que** le corps de base (17) comprend une surface inclinée (21), qui s'étend d'une manière antiparallèle par rapport aux surfaces principales (18) et qui, si le tranchant (9) est inséré dans le logement (8), vient en appui contre une surface (16) du logement (8), de sorte que le tranchant (9) peut être inséré dans le logement (8) jusqu'à une certaine région et peut y être coincé.

2. Dispositif selon la revendication 1, **caractérisé en ce que** le logement (8) est configuré comme une ouverture d'insertion, qui s'étend à angle droit par rapport à l'axe longitudinal du boulon (5) dans la zone de croisement (4).

3. Dispositif selon la revendication 1 ou la revendication 2, **caractérisé en ce que** le tranchant (9) est vissé avec la branche de pince (2, 3) dans la zone du logement (8).

4. Dispositif selon l'une des revendications 1 à 3, **caractérisé en ce que** chaque branche de pince (2, 3) comprend un tranchant (9), qui sont chacun disposés de manière échangeable dans un logement (8) de la branche de pince (2, 3) respective.

5. Dispositif selon la revendication 4, **caractérisé en ce que** les tranchants (9) peuvent coulisser l'un le long de l'autre pour la charge de cisaillement de la pièce à usiner.

6. Dispositif selon l'une des revendications 1 à 5, **caractérisé en ce que** les branches de pince (2, 3) peuvent être fixées l'une par rapport à l'autre par moyen d'un élément d'encliquetage (11).

7. Tranchant pour un dispositif pour diviser des pièces à usiner, notamment un dispositif selon l'une des revendications 1 à 6, consistant en un corps de base et en une zone de tranchants, le corps de base (17) comprenant deux surfaces principales (18) essentiellement parallèles l'une à l'autre, **caractérisé en ce que** le corps de base (17) comprend une surface inclinée (21), qui s'étend d'une manière antiparallèle par rapport aux surfaces principales (18), qui simplifie l'insertion dans un logement (8) et qui assure une protection suffisante contre un glissement accidentel hors du logement (8), que la surface inclinée (21) et la zone de tranchants (19) sont orientées de sorte qu'elles descendent dans des directions opposées à partir d'une surface principale (18), que le corps de base (17) est essentiellement configuré en forme de L et comprend une première branche (22) et une deuxième branche (23), la zone de tranchants (19) étant disposée le long d'un bord extérieur (25) de la deuxième branche (23), et que le corps de base (17), qui se trouve dans le logement (8), vient en appui contre une surface (15) du logement (8) par moyen de la surface inclinée (21) et peut être coincé dans le logement (8).

8. Tranchent selon la revendication 7, **caractérisé en ce que** le corps de base (17) comprend au moins un trou de forage (20).

9. Tranchant selon l'une des revendications 7 à 8, **caractérisé en ce que** la zone de tranchants (19) est configurée en forme concave.

10. Tranchant selon l'une des revendications 7 à 9, **caractérisé en ce qu'**une face frontale (24) de la première branche (22) est configurée en forme d'arc de cercle, notamment en forme semi-circulaire.
